# EUROPÄISCHE PATENTSCHRIFT

(11) **EP 3 966 513 B1**
(45) Veröffentlichungstag und Bekanntmachung des Hinweises auf die Patenterteilung: **17.07.2024**
(21) Anmeldenummer: 20733340.2
(22) Anmeldetag: 26.05.2020
(51) Int. Cl.: F28F 9/22, F28D 7/06

(54) **ROHRBÜNDEL-WÄRMEÜBERTRAGER MIT BAUGRUPPEN/EINBAUELEMENTEN AUS UMLENKFLÄCHEN UND LEITSTEGEN**
TUBE-BUNDLE HEAT EXCHANGER COMPRISING ASSEMBLIES/BUILT-IN ELEMENTS FORMED OF DEFLECTION SURFACES AND DIRECTING SECTIONS
ÉCHANGEUR DE CHALEUR À FAISCEAU TUBULAIRE COMPORTANT DES MODULES/ÉLÉMENTS INTÉGRÉS CONSTITUÉS DE SURFACES DÉFLECTRICES ET DE BARRETTES DE GUIDAGE

(30) Priorität: 28.05.2019 CH 6962019
(43) Veröffentlichungstag der Anmeldung: 16.03.2022
(73) Patentinhaber: Sulzer Management AG, 8401 Winterthur (CH)
(72) Erfinder: STREIFF, Felix, 8457 Humlikon (CH)
(74) Vertreter: Henkel & Partner mbB
(86) Internationale Anmeldenummer: PCT/EP2020/064519
(87) Internationale Veröffentlichungsnummer: WO 2020/239734

(56) Entgegenhaltungen:
- EP-A1- 3 029 407
- US-A- 3 400 758
- US-A1- 2003 226 654
- US-A1- 2014 262 172

## Beschreibung

Die Erfindung betrifft Bündel-Wärmeübertrager mit Baugruppen (die als Einbauelemente ausgestaltet sein können, aber nicht müssen) aus Umlenkflächen und Leitstegen im Aussenraum nach dem Oberbegriff des Anspruchs 1.

Da Bündel-Wärmeübertrager meist aus einem metallischen Werkstoff hergestellt werden, spricht man häufig von Umlenkblechen statt Umlenkflächen. In dieser Beschreibung wird dagegen der Begriff Umlenkflächen verwendet, um klarzustellen, dass ihre Anwendbarkeit nicht auf Wärmeübertrager aus einem metallischen Werkstoff beschränkt ist.

Die Bündel können aus Rohren bestehen, durch die ein Wärmeaustauschmittel (also beispielsweise ein Wärme- oder Kältemittel, welches das im Aussenraum zirkulierende Produkt aufwärmt oder abkühlt) geleitet wird. Stattdessen können aber auch andere, zu Bündeln zusammengefasste Wärmeaustauschelemente wie elektrische Heizstäbe, elektrische Heizschlangen u.dgl. eingesetzt werden. Aus Gründen der einfacheren Darstellung wird im Folgenden von "Rohren" oder "Rohrbündeln" gesprochen, wobei es sich nach dem Gesagten jedoch versteht, dass damit auch andere längliche Wärmeaustauschelemente wie Heizstäbe gemeint sind.

Die übliche Bauart von Umlenkblechen bzw. -flächen dient der Strömungsführung, indem sie die Strömung des Fluids im Aussenraum teils quer und teils parallel zu den Rohren führt. Diese Bleche weisen Bohrungen entsprechend der Rohrteilung auf, stehen senkrecht zu den Rohren und weisen segmentförmige Fenster für den axialen Durchlass des Fluids auf. Andere bekannte Ausführungsformen bestehen abwechselnd aus Scheiben und Ringen. Sie werden bei turbulenter (niederviskose Fluide) und laminarer (zähe Fluide) Strömung standardmässig eingebaut. Für weitere funktionsmässige und bauliche Details wird auf den VDI-Wärmeatlas (6. Auflage), Abschnitte Gg5 und Ob7 verwiesen. Diese Umlenkflächen verbessern den Wärmeübergang durch die mehr oder weniger ausgeprägte Querströmung zu den Rohren. Sie bewirken aber keine Vermischung des Fluids. Das gilt besonders bei laminarer Strömung zäher Fluide. Da diese Stoffe aufgrund ihrer Eigenschaften niedrigere Wärmeübergangskoeffizienten haben, sollten sie um die Rohre geführt werden (VDI-Wärmeatlas, Abschnitt Ob4). Bei zähen Medien, die gekühlt oder erwärmt werden müssen, kann sich die Viskosität mit der Temperatur stark ändern. Teilströme, die eine unterschiedliche Temperatur-Zeitgeschichte (Strömungswege) durchlaufen, weisen schliesslich stark unterschiedliche Eigenschaften auf. Das trifft besonders für die Viskosität zu. Ohne dauernde Vermischung kommt es zur Ausbildung bevorzugter Wege und toter Zonen, der sogenannten Maldistribution. Das kann bis zum völligen Versagen des Wärmeübertragers, aber auch zu schlechten Produkteigenschaften führen. Ähnlich sind die Probleme, wenn der Wärmeübertrager als Polymerisationsreaktor oder andere exotherme Reaktionen für viskose, flüssige Stoffe eingesetzt werden soll, vergl. z.B. Chemical Engineering & Technology (Chem Eng. Technol.) 13 (1990), S. 214 - 220. Auch hier kommt es durch Unterschiede von Umsatz und Viskosität zur Maldistribution. Ähnliche Probleme treten in Rohrbündel-Wärmeübertragern auf, in denen viskose Lösungen teilweise verdampfen und dabei die Viskosität stark zunimmt.

Viele statische Mischer wie z.B. X-Mischer (SMX, SMXL) oder Wendelmischer (Kenics-Mischer) werden vorzugsweise bei laminarer Strömung in Doppelmantelrohren zur gleichzeitigen Verbesserung von Wärmeübergang, Mischung und Verweilzeitverteilung eingesetzt, vergl. Verfahrenstechnik 34 (2000) Nr.1-2, S.18-21. Dem Scale-up dieser Apparate sind enge Grenzen gesetzt, weil das Verhältnis von Wärmeübertragungsfläche zum Produktvolumen mit steigendem Rohrdurchmesser abnimmt oder bei gleichbleibendem Rohrdurchmesser mit steigender Produktmenge der Druckverlust rasch zunehmen würde. Als Lösung wird versucht, statische Mischer auch in den Rohren von Rohrbündel-Wärmeübertragern einzusetzen, wobei das Produkt in den Rohren fliesst. Eine Vermischung innerhalb einzelner Rohre findet dann zwar immer noch statt, aber dafür sind die Teilströme in den Rohren völlig voneinander isoliert und es können sich unterschiedliche Fliesszustände und Produkteigenschaften in den einzelnen Rohren bilden. Das Resultat kann wieder eine ausgeprägte Maldistribution unter den Rohren mit den beschriebenen Auswirkungen sein. Das Problem wird durch den höheren Druckverlust der Mischelemente sogar noch verstärkt! Ein weiterer Nachteil bei reagierenden Produkten ist das zusätzliche Volumen in den Hauben eines Rohrbündelapparates. In diesem Raum findet keine oder nur eine geringe Wärmeübertragung statt.

In der Patentschrift DE 28 39 564 C2 wird eine Vorrichtung zur Wärmeübertragung und zum statischen Mischen vorgestellt. Bei diesem Mischer-Wärmeübertrager oder Reaktor (bekannt als SMR Reaktor) strömt das Produkt ebenfalls durch einen Strömungskanal mit Rohrbündeln und um die Rohre im Aussenraum. Dabei sind die Rohre mäanderartig zu Rohrschlangen gebogen. Die Rohre stehen 45° zur Strömungsrichtung, kreuzen sich und bilden eine Mischerstruktur. Die einzelnen Rohrschlangen werden nach aussen durch die Kanalwand in einen Sammler geführt. Dadurch wird zwar eine gleichzeitige Mischung und eine gute Wärmeübertragung im Aussenraum erreicht, aber mit sehr hohem Aufwand und vielen Nachteilen. Die Mischwirkung ist im Vergleich zum bekannten Mischer aus sich kreuzenden Stegen geringer und erfolgt innerhalb eines Bündels bzw. Mischelements nur in einer Richtung. Aus praktischen Gründen sollten die Rohrbündel möglichst lang sein. Dadurch können in einem Strömungskanal nur wenige Bündel, die 90° verdreht sind, eingesetzt werden. Jedes Mischelement bzw. Rohrschlangenbündel benötig einen eigenen Sammler für den Wärmeträger. Der Druckverlust auf der Wärmeträgerseite in den Rohren ist wegen der langen Schlangen und vielen Rohrbögen hoch. Unterschiedliche Längen der Schlangen führen zu ungleicher Verteilung der Ströme auf der Wärmeträgerseite und können dadurch wiederum Maldistribution auf der Produktseite bewirken. Eine vorteilhafte Gegenstromführung von Wärmeträger und Produkt oder eine Verdampfung oder Kondensation in den Rohren ist aufgrund der Konstruktion der Bündel ebenfalls nicht möglich.

In der Patentschrift, EP 1 067 352 wird eine andere Problemlösung versucht. Hier werden Mischelemente mit sich kreuzenden Stegen gemäss der bekannten SMX-Struktur mit Bohrungen entsprechend der Rohrteilung eines Rohrbündel-Wärmeübertragers versehen und die Rohre durch die Stege gesteckt. Durch die Verknüpfung der Mischstruktur mit der Rohranordnung wird einerseits die Freiheit der Rohrteilung und Grösse und andererseits der Mischerstruktur eingeschränkt. Wenn die Stege nicht fest mit den Rohren verbunden sind, ist diese Struktur ebenfalls mechanisch eher schwach. Verfahrenstechnisch mag dieser Wärmeübertrager gegenüber der Ausführung nach dem vorherigen Abschnitt überlegen sein, aber dessen Fertigung ist enorm aufwändig und anspruchsvoll.

Aus der US 3400758, die als der nächstliegende Stand der Technik angesehen werden kann, ist ein Rohrbündel-Wärmeüberträger zur Zu- oder Abfuhr von Wärme und gleichzeitiger Mischung eines Produktstroms bekannt, welcher langgestreckte Wärmeaustauschrohre aufweist, wobei ein Produktstrom im Aussenraum von einer Einlassöffnung zu einer Auslassöffnung fliesst. Der Rohrbündel-Wärmeüberträger weist Umlenkflächen auf, welche den Produktstrom in eine helikale Strömung versetzen.

Aufgabe der Erfindung ist es, einen Rohrbündel-Wärmeüberträger, Mischer-Wärmeübertrager oder Mischreaktor der eingangs genannten Art zu schaffen, der die Nachteile des Standes der Technik vermeidet. Diese Aufgabe wird durch die kennzeichnenden Merkmale des Patentanspruchs 1 gelöst.

Der erfindungsgemäße Rohrbündel-Wärmeübertrager ist insbesondere für viskose Produkte geeignet und lässt sich sehr günstig herstellen. In ihm können Produkte erhitzt, gekühlt, verdampft oder exotherme Reaktionen durchgeführt werden unter gleichzeitiger, intensiver Vermischung. Er weist - bei geringer axialer Rückmischung und geringem Druckverlust - keine beweglichen Teile auf. Die Ausbildung von Maldistribution wird verhindert und die Einbauten sind, wenn nötig, einfach zugänglich für eine Reinigung von aussen. Der Apparat ist ausserdem sehr einfach skalierbar. Die Anordnung und die Anzahl der länglichen (axial ausgerichteten), durchströmten Rohre (bzw. anderer Wärmeaustausch-Elemente) ist dabei frei wählbar.

Vorteilhafte Ausführungsformen der Erfindung sind in den beigefügten Zeichnungen dargestellt und werden im Folgenden näher erläutert. Dabei zeigen
- Fig. 1: einen Längsschnitt durch den erfindungsgemässen Rohrbündel-Wärmeübertrager,
- Fig. 2: eine perspektivische Darstellung desselben,
- Fig. 3: eine Ansicht auf die Eintrittsseite eines Einbauelements gemäss der Fig. 1,
- Fig. 4: eine Ansicht auf die Eintrittsseite eines in Strömungsrichtung folgenden Einbauelements,
- Fig. 5: eine Ansicht auf die Eintrittsseite eines Einbauelements in einer alternativen Ausführungsform, und
- Fig. 6-8: weitere Ausführungsformen der Eintrittsseite eines Einbauelements,
- Fig. 9-16: verschiedene Ansichten und Schnitte einer Ausführungsform der Erfindung, und
- Fig. 17: eine perspektivische Ansicht der Ausführungsform nach den Fig. 9-16.

Unter allgemeiner Bezugnahme auf die Zeichnungen fliesst das Produkt im Mantelraum eines an sich bekannten Rohrbündel-Wärmeübertragers mit einem Eintritt 2 und einem Austritt 3 für das Produkt im Aussenraum 6. Ein Eintritt 4 und ein Austritt 5 ist für den Wärmeträger vorgesehen, der in den Rohren 7 fliesst. Erfindungsgemäss werden dabei die üblicherweise vorhandenen Umlenkbleche (bzw. Umlenkflächen) 8, die senkrecht zu den Rohren bzw. zur Achse des Wärmeübertragers stehen und Bohrungen 7' für die Rohre aufweisen, so modifiziert, dass sie zwei oder mehr Fenster 12, 13 für den axialen Durchtritt des Produkts von der Eintrittsseite auf die Austrittsseite der Umlenkfläche offen lassen. Auf der Eintritts- bzw. Austrittsseite ist je mindestens ein Leitsteg 10 bzw. 11 angebracht. Diese Leitstege verlaufen parallel zu den Rohren und unterteilen den Querschnitt des Rohrbündels in annähernd gleich grosse Abschnitte. Die Umlenkflächen sind bei Bedarf auch in einem Winkel zur Wärmeübertrager- bzw. Rohrachse angestellt sein, siehe Bezugszeichen 9.

Die Leitstege 10, 11 auf der Eintrittsseite und Austrittsseite der Umlenkflächen stehen 90° zueinander. Das Produkt fliesst geteilt durch den Leitsteg 10 auf der Eintrittsseite in entgegengesetzten Richtungen, quer zu den Rohren zu den Fenstern 12, 13, durchtritt die Umlenkfläche axial und mündet auf gegenüberliegende Seiten des Leitsteges auf der Austrittsseite und wird in Richtung des Leitstegs 11 um 90° umgelenkt. Dabei ist die Strömungsrichtung der Teilströme quer zu den Rohren auf der Austrittsseite auf beiden Seiten des Leitstegs 11 wiederum entgegengesetzt. Umlenkflächen mit Fenstern und sich kreuzenden Leitstegen bilden jeweils ein Einbauelement A bzw. B. Die Leitstege 11, 10' in Strömungsrichtung aufeinanderfolgender Einbauelemente (A, B) kreuzen sich vorzugsweise unter 90°. Geschlossene Teilflächen 8, 8' und Fenster 12, 12' und 13, 13' aufeinanderfolgender Einbauelemente A, B wechseln sich ab.

In jedem Einbauelement erfolgt bei laminarer Strömung eine Aufteilung in Teilströme und Vermischung derart, dass in jedem Einbauelement bei gleichzeitig intensivem Wärmeübergang mindestens eine Verdoppelung (bei zwei Teilströmen bzw. je einem Leitsteg auf der Eintritts-und Austrittsseite) der Schichtenzahl stattfindet. Im ganzen Apparat steigt die Zahl der gebildeten Schichten vom Eintritt zum Austritt exponentiell an mit der Anzahl in Strömungsrichtung aufeinander folgender Einbauelemente. Anhand von Versuchen mit rasch aushärtendem, zähem Polyesterharz konnte dieser Vorgang nachgewiesen werden. Bei turbulenter Strömung wird die Vermischung durch Turbulenzen noch verstärkt. Der axiale Abstand aufeinanderfolgender Umlenkflächen entspricht vorzugsweise der Höhe von zwei Leitstegen ohne Abstände dazwischen. Der Einbau kann jedoch auch mit Abständen oder verkürzt mit ineinander geschobenen Leitstegen erfolgen. Statt zwei Fenstern mit jeweils einem Leitsteg auf der Eintritts- und Austrittsseite dazwischen können die Umlenkflächen auch mehrere Fenster 25, 26, 27 und mehrere Paare von Leitstegen (21, 22 und 23, 24) aufweisen. Es ist auch möglich, dass die Anzahl der Leitstege auf der Eintrittsseite und auf der Austrittsseite, oder deren Höhe, unterschiedlich ist. Dadurch steigt die Intensität der Vermischung, aber auch der Aufwand und der Druckverlust nehmen zu.

Durch die erfindungsgemässen Leitstege wird der Strömungsweg im Aussenraum verlängert. Damit erhöht sich auch die Strömungsgeschwindigkeit um die Rohre und der Wärmeübergang. Durch die intensive Vermischung wird gleichzeitig die axiale Rückmischung verhindert. Je grösser die Anzahl aufeinanderfolgender Baugruppen/Einbauelemente im Wärmeübertrager und somit auch je schlanker der Apparat, desto enger wird die Verweilzeitverteilung sein, analog einer Kaskade von Rührkesseln. Alle bisher bekannten Umlenkbleche (bzw. -flächen) für Wärmeübertrager bewirken im Gegensatz zu den erfindungsgemässen Einbauten bei laminarer Strömung bzw. viskosen Produkten keinerlei Vermischung. Der Wärmeübergang wird lediglich verbessert, infolge der besseren Querströmung zu den Rohren. Der Produktstrom wird nur umgelenkt, aber nicht aufgeteilt und vermischt.

Die Fig.1 zeigt beispielhaft erfindungsgemässe eingebaute Einbauelemente A, B aus einer Umlenkfläche und damit verbundenen Leitstegen in einem U-Rohr-Wärmeübertrager mit einem ausziehbaren Rohrbündel. Der Mantel 1 des Apparats ist wenig vor der Mitte bzw. vor dem austrittseitigen Leitsteg 11 eines Einbauelements axial aufgeschnitten dargestellt, während die Einbauelemente in der Ansicht dargestellt sind. Ein Einbauelement besteht aus geschlossenen Teilflächen, Fenstern und zugehörige Leitstegen auf der Eintritts- und Austrittsseite. Die Einbauelemente können lose oder mit den Rohren ganz oder teilweise fest durch Löten, Schweissen oder Kleben verbunden sein. Auch die Einzelteile eines Einbauelementes sind auf diese Art mindestens teilweise verbunden.

In einer anderen Ausführungsform sind die Einbauten, wie bei normalen Umlenkblechen üblich, durch Haltestangen miteinander und mit dem Apparat verbunden. Es ist auch möglich, Teilelemente, bestehend aus einem Leitsteg und geschlossenen Teilflächen, aus einen Blech durch Biegen herzustellen. Die dargestellte Anordnung mit U-Rohren ist nur beispielhaft. Selbstverständlich eignen sich die Einbauelemente auch für alle anderen Rohrbündel-Wärmeübertrager wie z.B. solche mit fest eingebauten, geraden Rohren und Rohrböden oder für mehrgängige Apparate. Auch nicht kreisrunde (z.B. quadratische oder rechteckige) Apparatequerschnitte wären möglich. Für die Erhitzung von Flüssigkeiten können anstelle von Rohren mit einem Wärmeträger auch elektrische Heizstäbe oder Heizschlangen treten.

Die Fig. 2 zeigt eine räumliche Darstellung eines Bündels von Rohren 7 mit erfindungsgemässen Einbauelementen, welche Fenster 12, 13, geschlossenen Teilflächen 8 und Leitstege 10, 11 umfassen. Geschlossenen Teilflächen und Fenster aufeinanderfolgender Einbauelemente decken sich jeweils ab und aufeinander folgende Leitstege kreuzen sich vorzugsweise unter einem Winkel von 90°.

Die Fig. 3 zeigt eine Ansicht auf die Eintrittsseite eines erfindungsgemässen Einbauelements A mit einer Umlenkfläche 8 und zwei Leitstegen 10, 11 sowie zwei Fenstern 12, 13 sowie Bohrungen 7' in den geschlossenen Teilflächen für die Rohre. Dabei entspricht die Fläche der Fenster normalerweise annähernd der geschlossenen Teilfläche. Es ist jedoch auch möglich, die Fenster wesentlich kleiner oder in einer andern Form wie z.B. Schlitze oder Bohrungen auszugestalten, um spezielle Strömungseffekte oder einen zusätzlichen Druckverlust zu erzeugen oder um die Bildung von Strähnen zu verhindern.

Die Fig. 4 zeigt die Ansicht auf die Eintrittsseite eines in Strömungsrichtung folgenden, erfindungsgemässen Einbauelements B mit einer Umlenkfläche 8' und zwei Leitstegen 10', 11' sowie zwei Fenstern 12', 13' und Bohrungen 7' für die Rohre. Die geschlossenen Teilflächen und die Fenster sind gegenüber dem vorangehenden, in Fig. 3 gezeigten Einbauelement versetzt.

Eine alternative Ausführungsform ergibt sich aus der Fig. 5. Sie zeigt eine Ansicht auf die Eintrittsseite eines erfindungsgemässen Einbauelements mit einer Umlenkfläche 8 mit Bohrungen 7' für die Rohre und zwei Leitstegen 10, 11 sowie zwei Fenstern 12, 13, wobei die Fenster eine wesentliche kleinere Fläche als die Umlenkfläche und eine beliebige Form haben.

Die Fig. 6 zeigt wiederum die Ansicht auf die Eintrittsseite eines anderen erfindungsgemässen Einbauelements mit einer Umlenkfläche 8 und vier Leitstegen 21, 22, 23, 24 sowie drei Fenstern 25, 26, 27 und Bohrungen 7' für die Rohre.

Fig. 7 zeigt die Ansicht auf die Eintrittsseite eines erfindungsgemässen Einbauelements mit einer Umlenkfläche 8 und mit nur einem Leitsteg 10 auf der Eintrittsseite, zwei Leitstegen 23, 24 sowie drei Fenstern 25, 26, 27 und Bohrungen 7' für die Rohre.

Fig. 8 ist die Ansicht auf die Eintrittsseite eines erfindungsgemässen Einbauelements, das auf ein vor ihm liegendes Einbauelement nach Fig. 7 folgt, mit einer Umlenkfläche 8' und mit nur einem Leitsteg 10' auf der Eintrittsseite zwei Leitstege 23', 24' sowie drei Fenstern 25', 26', 27' und Bohrungen 7' für die Rohre. Dabei sind die Fenster jeweils zu den Fenstern gegenüber dem Element nach Fig. 7 versetzt angeordnet, so dass kein direkter, axialer Durchtritt möglich ist, wenn die Elemente in Strömungsrichtung aufeinanderfolgend angeordnet werden.

Eine ausführliche Darstellung einer Erfindungsvariante, die auf den Fig. 7 und 8 basiert, zeigen die Fig. 9 bis 17, die nicht alle in demselben Massstab dargestellt sind. Dabei ist aus Gründen der Darstellung der Mantel 1 weggelassen. Die Fig. 9 ist eine Aufsicht auf das Rohrbündel des Wärmeübertragers mit den erfindungsgemässen Umlenkflächen, Fenstern und Leitstegen. Das Wärmeaustauschmedium (Wärme- oder Kühlmittel) fliesst in Richtung des Pfeils 28 durch die Rohre. Die Leitstege sind hier mit den Bezugszeichen 10a bis 10e versehen. Im Winkel von 90° hierzu befinden sich weitere Leitstege 10a`, 10a" bis 10e', 10e", wobei diese Leitstege jeweils rechtwinklig mit Umlenkflächen 8a', 8a"; 8b'; 8c', 8c"; 8d'; 8e', 8e" verbunden sind. Die Bezugszeichen 8a', 8a"; 8b'; 8c', 8c"; 8d'; 8e', 8e" kennzeichnen dabei Teilflächen, die Öffnungen oder Bohrungen für den Durchtritt von Rohren aufweisen. Die Umlenkflächen sind ferner durch Fenster 12a'; 12b', 12b"; 12c'; 12d', 12d"; 12e' unterbrochen. Die Geometrie der Umlenkflächen und der in ihnen ausgenommenen Fenster alterniert von Umlenkfläche zu Umlenkfläche, wie im Folgenden näher erläutert werden wird.

Die Fig. 10 zeigt denselben Aufbau wie die Fig. 9, aber dieses Mal in Richtung des Pfeils X der Fig. 9 dargestellt. Die Fig. 11 ist eine Aufsicht aus Richtung des Pfeils XI der Fig. 9 mit den markierten Schnitten XII-XII und XIII-XIII, die sich jeweils in den Fig. 12 und 13 finden.

In der Fig. 9 sind des weiteren Schnitte XIV-XIV, XV-XV und XVI-XVI angegeben. Diese Schnitte sind jeweils in den Fig. 14, 15 und 16 dargestellt. Die Schnitte zeigen die aufeinanderfolgenden Umlenkflächen, die jeweils gegenüber der vorhergehenden (oder nächsten) Umlenkfläche eine komplementäre Geometrie aufweisen, um für eine optimale Durchmischung des zu mischenden Produkts zu sorgen. So weist die in Fig. 14 gezeigte Umlenkfläche (abdeckende) Teilflächen 8a', 8a" auf, die den Fluss des Produkts umleiten und nur eine Bohrung für ein Rohr aufweisen. Dazwischen befindet sich das (offene) Fenster 12a', welches der Strömung keinen Widerstand entgegensetzt und nur von zwei Rohren durchquert wird. Die in Fig. 15 gezeigte Umlenkfläche ist komplementär zu der Umlenkfläche der Fig. 14, d.h. sie weist Teilflächen auf, wo sich bei der Umlenkfläche der Fig. 14 Fenster befanden, und Fenster, wo sich bei der Umlenkfläche der Fig. 14 Teilflächen befanden. Auf der nicht mit Bezugszeichen versehenen unteren Hälfte der Umlenkflächen gilt jeweils das Umgekehrte. Das durch den Mischer/Wärmeübertrager fliessende Produkt ist somit gezwungen, von Umlenkfläche zu Umlenkfläche einen anderen Weg zu nehmen, wodurch sich eine optimale Durchmischung des Fluids ergibt. Der dritte Schnitt nach Fig. 16 entspricht wiederum demjenigen der Fig. 14.

Zur weiteren Veranschaulichung zeigt die Fig. 17 schließlich eine perspektivische Darstellung des anhand der Fig. 9 bis 16 beschriebenen Rohrbündel-Wärmeübertragers, wobei der Pfeil 28 die Fliessrichtung des Produkts andeutet (vgl. Fig. 9). Der Übersichtlichkeit halber ist diese Figur nicht mit Bezugszeichen versehen, diese ergeben sich jedoch aus den Fig. 9 bis 16.

Die Baugruppen bzw. Einbauelemente und deren Bauteile wie Umlenkflächen und Leitstege können in an sich bekannter Weise aus Stahl gefertigt und verschweisst sein. Es können aber auch Gussteile zum Einsatz kommen. Schliesslich ist auch eine Herstellung aus Kunststoffen möglich, z.B. im Spritzgussverfahren oder mittels additiver Fertigung wie etwa 3D-Druck.

## Patentansprüche

1. Bündel-Wärmeübertrager zur Zu- oder Abfuhr von Wärme und gleichzeitiger Mischung eines Produktstroms, mit einem Bündel aus mindestens zwei langgestreckten Wärmeaustausch-Elementen wie Rohren (7), elektrischen Heizstäben oder Heizschlangen, wobei ein Produktstrom im Aussenraum (6) von einer Einlassöffnung (2) zu einer Auslassöffnung (3) fliesst, mit mindestens zwei feststehenden Baugruppen (Einbauelemente A, B) mit mindestens einer Umlenkfläche (8, 8', 8a', 8a"; 8b'; 8c', 8c"; 8d'; 8e', 8e"), wobei mindestens zwei Fenster (12,13, 12', 13',12a'; 12b', 12b"; 12c'; 12d', 12d"; 12e', 25, 26, 27, 25', 26', 27') in der Umlenkfläche (8, 8', 8a', 8a"; 8b'; 8c', 8c"; 8d'; 8e', 8e") vorgesehen sind, die von deren Eintrittsseite auf die Austrittsseite führen, und wobei auf der Eintritts- und auf der Austrittsseite der Umlenkfläche (8, 8', 8a', 8a"; 8b'; 8c', 8c"; 8d'; 8e', 8e") jeweils mindestens ein Leitsteg (10, 11, 10', 10a - 10e, 10a' - 10e', 10a" - 10e", 23, 24) parallel zu den langgestreckten Wärmeaustausch-Elementen angebracht ist und dass die nicht mit Fenstern (12,13, 12', 13',12a'; 12b', 12b"; 12c'; 12d', 12d"; 12e', 25, 26, 27, 25', 26', 27') versehenen Teilflächen der Umlenkfläche (8, 8', 8a', 8a"; 8b'; 8c', 8c"; 8d'; 8e', 8e") einer oder mehrere Bohrungen oder Öffnungen (7') für den Durchtritt der Wärmeaustausch-Elemente entsprechend ihrer Teilung in dem Bündel aus Wärmeaustausch-Elementen aufweisen, **gekennzeichnet dadurch, dass** sich die Leitstege auf der Eintrittsseite (10) und die Leitstege auf der Austrittsseite (11) unter einem Winkel von 90° kreuzen.

2. Bündel-Wärmeübertrager nach Anspruch 1, **dadurch gekennzeichnet, dass** er einen kreisförmigen Querschnitt aufweist.

3. Bündel-Wärmeübertrager nach Anspruch 1 oder 2, **dadurch gekennzeichnet, dass** der axiale Abstand aufeinanderfolgender Umlenkflächen (8, 8', 8a', 8a"; 8b'; 8c', 8c"; 8d'; 8e', 8e") der Höhe (h) von zwei Leitstegen ohne Abstände dazwischen entspricht.

4. Bündel-Wärmeübertrager nach wenigstens einem der vorhergehenden Ansprüche, **dadurch gekennzeichnet, dass** die Fenster (12, 13, 12`, 13`, 12a'; 12b', 12b"; 12c'; 12d', 12d"; 12e', 25, 26, 27, 25', 26', 27') auf jeweils gegenüberliegenden Seiten eines Leitstegs (10, 11, 10', 10a - 10e, 10a'-10e', 10a" - 10e", 23, 24) angeordnet sind.

5. Bündel-Wärmeübertrager nach wenigstens einem der vorhergehenden Ansprüche, **dadurch gekennzeichnet, dass** mehrere Baugruppen (Einbauelemente A, B) mit quer zu den Wärmeaustausch-Elementen stehenden Umlenkflächen (8) in Strömungsrichtung hintereinander angeordnet sind und dass einerseits Fenster (12, 13) einer Baugruppe (Einbauelement A, B) mit nicht mit Fenstern (12, 13) versehenen Teilflächen der Umlenkflächen (8') der folgenden Baugruppe (Einbauelement A, B) und andererseits nicht mit Fenstern (12, 13) versehene Teilflächen der vorangehenden Baugruppe (Einbauelement A, B) mit Fenstern (12', 13') der nachfolgenden Baugruppe (Einbauelement A, B) abwechseln.

6. Bündel-Wärmeübertrager nach Anspruch 5, **dadurch gekennzeichnet, dass** sich die Leitstege (11, 10') aufeinanderfolgender Baugruppen (Einbauelemente A, B) unter einem Winkel von 90° kreuzen.

7. Bündel-Wärmeübertrager nach einem der vorangehenden Ansprüche, **dadurch gekennzeichnet, dass** der Bündelquerschnitt durch die Leitstege (10, 11, 10`, 10a - 10e, 10a' - 10e', 10a" - 10e", 23, 24) der Baugruppen (Einbauelemente A, B) in angenähert gleichgrosse Teilflächen unterteilt wird.

8. Bündel-Wärmeübertrager nach einem der vorangehenden Ansprüche, **dadurch gekennzeichnet, dass** die mit Fenstern (12, 13, 12`, 13',12a'; 12b', 12b"; 12c'; 12d', 12d"; 12e', 25, 26, 27, 25', 26', 27') versehenen Teilflächen und die nicht mit Fenstern (12, 13, 12', 13',12a'; 12b', 12b"; 12c'; 12d', 12d"; 12e', 25, 26, 27, 25', 26', 27') versehenen Teilflächen (8) einer Baugruppe (Einbauelement A, B) annähernd gleich gross sind.

9. Bündel-Wärmeübertrager nach einem der vorangehenden Ansprüche, **dadurch gekennzeichnet, dass** die mit Fenstern (12, 13, 12`, 13',12a'; 12b', 12b"; 12c'; 12d', 12d"; 12e', 25, 26, 27, 25', 26', 27') versehenen Teilflächen mindestens einer Baugruppe (Einbauelement A, B) zur Erzielung besonderer Strömungseffekte wesentlich kleiner als die nicht mit Fenstern (12, 13, 12', 13',12a'; 12b', 12b"; 12c'; 12d', 12d"; 12e', 25, 26, 27, 25', 26', 27') versehenen Teilflächen (8) der Umlenkflächen sind.

10. Bündel-Wärmeübertrager nach einem der vorangehenden Ansprüche, **dadurch gekennzeichnet, dass** die Anzahl der Leitstege (10, 11, 10', 10a - 10e, 10a` - 10e', 10a" - 10e", 23, 24) auf der Eintrittsseite und auf der Austrittsseite unterschiedlich ist.

11. Bündel-Wärmeübertrager nach einem der vorangehenden Ansprüche, **dadurch gekennzeichnet, dass** die Höhe (h) der Leitstege (10, 11, 10`, 10a - 10e, 10a' - 10e', 10a" - 10e", 23, 24) auf der Eintrittsseite und auf der Austrittsseite unterschiedlich ist.

12. Verwendung eines Bündel-Wärmeübertragers nach einem der vorangehenden Ansprüche zur Wärmeübertragung bei viskosen Produkten.

13. Verwendung eines Bündel-Wärmeübertragers nach einem der Ansprüche 1 bis 11 als Reaktor bei exo- oder endothermen Reaktionen.

## Claims

1. A bundle heat exchanger for the supply or discharge of heat and simultaneous mixing of a product flow, comprising a bundle of at least two elongated heat exchange elements such as tubes (7), electric heating rods or heating coils, wherein a product flow flows in the exterior space (6) from an inlet opening (2) to an outlet opening (3), comprising at least two fixed assemblies (built-in elements A, B) with at least one deflection surface (8, 8', 8a', 8a"; 8b'; 8c', 8c"; 8d'; 8e', 8e"),
wherein at least two windows (12, 13, 12', 13', 12a'; 12b', 12b"; 12c'; 12d', 12d"; 12e', 25, 26, 27, 25', 26', 27') are provided in the deflection surface (8, 8', 8a', 8a"; 8b'; 8c', 8c"; 8d'; 8e', 8e") that lead from the inlet side thereof to the outlet side, and
wherein on the inlet side and on the outlet side of the deflection surface (8, 8', 8a', 8a"; 8b'; 8e', 8e"; 8d'; 8e', 8e") at least one directing section (10, 11, 10', 10a - 10e, 10a' - 10e', 10a" - 10e", 23, 24) is attached in parallel to the elongated heat exchange elements, and wherein the partial surfaces of the deflection surface (8, 8', 8a', 8a"; 8b'; 8c', 8c"; 8d'; 8e', 8e") that are not provided with windows (12, 13, 12', 13', 12a'; 12b', 12b"; 12c'; 12d', 12d"; 12e', 25, 26, 27, 25', 26', 27') have one or more bores or openings (7') for the passage of the heat exchange elements corresponding to their partition in the bundle of heat exchange elements, **characterized in that** the directing sections on the inlet side (10) and the directing sections on the outlet side (11) intersect each other at an angle of 90°.

2. The bundle heat exchanger according to claim 1, **characterized in that** the bundle-heat exchanger has a circular cross-section.

3. The bundle heat exchanger according to claim 1 or 2, **characterized in that** the axial spacing of successive deflection surfaces (8, 8', 8a', 8a"; 8b'; 8c', 8c"; 8d'; 8e', 8e") corresponds to the height (h) of two directing sections without spacing in between.

4. The bundle heat exchanger according to at least one of the preceding claims, **characterized in that** the windows (12, 13, 12', 13', 12a'; 12b', 12b"; 12c'; 12d', 12d"; 12e', 25, 26, 27, 25', 26', 27') are arranged on respective opposite sides of a directing section (10, 11, 10', 10a - 10e, 10a' - 10e', 10a" - 10e", 23, 24).

5. The bundle heat exchanger according to at least one of the preceding claims, **characterized in that** several assemblies (built-in elements A, B) having deflection surfaces (8) perpendicular to the heat exchange elements are arranged one behind the other in the direction of flow, and **in that**, on the one hand, windows (12, 13) of an assembly (built-in elements A, B) alternate with partial surfaces of the deflection surfaces (8') of the subsequent assembly (built-in element A, B) that are not provided with windows (12, 13), and, on the other hand, partial surfaces of the preceding assembly (built-in elements A, B) that are not provided with windows (12, 13) alternate with windows (12', 13') of the subsequent assembly (built-in elements A, B).

6. The bundle heat exchanger according to claim 5, **characterized in that** the directing sections (11, 10') of successive assembly groups (built-in elements A, B) intersect at an angle of 90°.

7. The bundle heat exchanger according to one of the preceding claims, **characterized in that** the bundle cross-section is partitioned by the directing sections (10, 11, 10', 10a - 10e, 10a' - 10e', 10a" - 10e", 23, 24) of the assemblies (built-in elements A, B) into approximately equally sized partial surfaces.

8. The bundle heat exchanger according to one of the preceding claims, **characterized in that** the partial surfaces that are provided with windows (12, 13, 12', 13', 12a'; 12b', 12b"; 12c'; 12d', 12d"; 12e', 25, 26, 27, 25', 26', 27') and the partial surfaces (8) of an assembly (built-in elements A, B) that are not provided with windows (12, 13, 12', 13', 12a'; 12b', 12b"; 12c'; 12d', 12d"; 12e', 25, 26, 27, 25', 26', 27') are approximately equally sized.

9. The bundle heat exchanger according to one of the preceding claims, **characterized in that** the partial surfaces that are provided with windows (12, 13, 12', 13', 12a'; 12b', 12b"; 12c'; 12d', 12d"; 12e', 25, 26, 27, 25', 26', 27') are substantially smaller than the partial surfaces (8) of the deflection surfaces that are not provided with windows (12, 13, 12', 13', 12a'; 12b', 12b"; 12c'; 12d', 12d"; 12e', 25, 26, 27, 25', 26', 27') for achieving particular flow effects.

10. The bundle heat exchanger according to one of the preceding claims, **characterized in that** the number of directing sections (10, 11, 10', 10a - 10e, 10a' - 10e', 10a" - 10e", 23, 24) on the inlet side is different from the number of directing sections on the outlet side.

11. The bundle heat exchanger according to one of the preceding claims, **characterized in that** the height (h) of the directing sections (10, 11, 10', 10a - 10e, 10a' - 10e', 10a" - 10e", 23, 24) on the inlet side is different from the height of the directing sections on the outlet side.

12. Use of a bundle heat exchanger according to one of the preceding claims for the heat exchange with viscous products.

13. Use of a bundle heat exchanger according to one of claims 1 to 11 as a reactor for exothermic and endothermic reactions.

## Revendications

1. Échangeur de chaleur à faisceau pour l'alimentation ou l'évacuation de la chaleur et le mélange simultané d'un flux de produit, avec un faisceau d'au moins deux éléments d'échange de chaleur allongés tels que des tuyaux (7), des barres chauffantes électriques ou des serpentins chauffants, un flux de produit s'écoulant dans l'espace extérieur (6) d'une ouverture d'entrée (2) à une ouverture de sortie (3), avec au moins deux ensembles fixes (élément de montage A, B) avec au moins une surface de déviation (8, 8', 8a', 8a"; 8b'; 8c', 8c"; 8d'; 8e', 8e"), où au moins deux fenêtres (12,13, 12', 13',12a'; 12b', 12b"; 12c'; 12d', 12d"; 12e', 25, 26, 27, 25', 26', 27') sont prévus dans la surface de déviation (8, 8', 8a', 8a"; 8b'; 8c', 8c"; 8d'; 8e', 8e"), qui mènent de leur côté d'entrée au côté de sortie, et dans lequel, sur les côtés d'entrée et de sortie de la surface de déviation (8, 8', 8a', 8a"; 8b'; 8c', 8c"; 8d'; 8e', 8e"), au moins une nervure de guidage (10, 11, 10', 10a - 10e, 10a' - 10e', 10a" - 10e", 23, 24) est montée parallèlement aux éléments d'échange de chaleur allongés et les surfaces partielles de la surface de déviation (8, 8', 8a', 8a"; 8b'; 8c', 8c"; 8d'; 8e', 8e") non pourvues des fenêtres (12,13, 12', 13',12a'; 12b', 12b"; 12c'; 12d', 12d"; 12e', 25, 26, 27, 25', 26', 27') présentent un ou plusieurs trous ou ouvertures (7') pour le passage des éléments d'échange de chaleur en fonction de leur division dans le faisceau d'éléments d'échange de chaleur, **caractérisé en ce que** les nervures de guidage du côté entrée (10) et les nervures de guidage du côté sortie (11) se croisent sous un angle de 90°.

2. Échangeur de chaleur à faisceau selon la revendication 1, **caractérisé en ce qu'**il présente une section transversale circulaire.

3. Échangeur de chaleur à faisceau selon la revendication 1 ou 2, **caractérisé en ce que** la distance axiale des surfaces de déviation successives (8, 8', 8a', 8a"; 8b'; 8c', 8c"; 8d'; 8e', 8e") correspond à la hauteur (h) de deux nervures de guidage sans espacement entre elles.

4. Échangeur de chaleur à faisceau selon au moins l'une des revendications précédentes, **caractérisé en ce que** les fenêtres (12, 13, 12', 13', 12a'; 12b', 12b"; 12c'; 12d', 12d"; 12e', 25, 26, 27, 25', 26', 27') sont disposées sur des côtés opposés d'une nervure de guidage (10, 11, 10', 10a - 10e, 10a'- 10e', 10a" - 10e", 23, 24).

5. Échangeur de chaleur à faisceau selon au moins l'une des revendications précédentes, **caractérisé en ce que** plusieurs ensembles (éléments de montage A, B) avec des surfaces de déviation (8) transversales aux éléments d'échange de chaleur sont disposés les uns derrière les autres dans le sens de l'écoulement et **en ce que**, d'une part, des fenêtres (12, 13) d'un ensemble (élément de montage A, B) avec des surfaces partielles non munies de fenêtres (12, 13) des surfaces de déviation (8') du ensemble suivant (élément de montage A, B) et, d'autre part, des surfaces partielles non munies de fenêtres (12, 13) du ensemble précédent (élément de montage A, B) alternent avec des fenêtres (12', 13') du ensemble suivant (élément de montage A, B).

6. Échangeur de chaleur à faisceau selon la revendication 5, **caractérisé en ce que** les nervures de guidage (11, 10') de ensembles successifs (éléments encastrés A, B) se croisent sous un angle de 90°.

7. Échangeur de chaleur à faisceau selon l'une des revendications précédentes, **caractérisé en ce que** la section transversale du faisceau est divisée par les nervures de guidage (10, 11, 10', 10a - 10e, 10a' - 10e', 10a" - 10e", 23, 24) des ensembles (éléments de montage (A, B) en surfaces partielles approximativement de même taille.

8. Échangeur de chaleur à faisceau selon l'une des revendications précédentes, **caractérisé en ce que** les surfaces partielles munies de fenêtres (12, 13, 12 ', 13', 12a '; 12b', 12b " ; 12c '; 12d', 12d '; 12e', 25, 26, 27, 25 ', 26', 27 ') et les surfaces partielles (8) non munies de fenêtres (12, 13, 12', 13 ', 12a' ; 12b ', 12b' ; 12c ';
12d', 12d'; 12e', 25, 26, 27, 25 ', 26', 27 ') d'un ensemble (élément de montage A, B) sont approximativement de la même taille.

9. Échangeur de chaleur à faisceau selon l'une des revendications précédentes, **caractérisé en ce que** les surfaces partielles d'au moins un ensemble (élément de montage A, B) munies de fenêtres (12, 13, 12', 13',12a'; 12b', 12b"; 12c'; 12d', 12d"; 12e', 25, 26, 27, 25', 26', 27') pour obtenir des effets d'écoulement particuliers sont sensiblement plus petites que les surfaces partielles (8) des surfaces de déviation non munies de fenêtres (12, 13, 12', 13',12a'; 12b', 12b"; 12c'; 12d', 12d"; 12e', 25, 26, 27, 25', 26', 27').

10. Échangeur de chaleur à faisceau selon l'une des revendications précédentes, **caractérisé en ce que** le nombre de nervures de guidage (10, 11, 10', 10a - 10e, 10a' - 10e', 10a" - 10e", 23, 24) du côté entrée et du côté sortie est différent.

11. Échangeur de chaleur à faisceau selon l'une des revendications précédentes, **caractérisé en ce que** la hauteur (h) des nervures de guidage (10, 11, 10', 10a - 10e, 10a' - 10e', 10a" - 10e", 23, 24) du côté entrée et du côté sortie est différente.

12. Utilisation d'un échangeur de chaleur à faisceau selon l'une des revendications précédentes pour le transfert de chaleur de produits visqueux.

13. Utilisation d'un échangeur de chaleur à faisceau selon l'une des revendications 1 à 11 comme réacteur lors de réactions exothermiques ou endothermiques.
